# EUROPÄISCHE PATENTSCHRIFT

(11) **EP 1 088 372 B1**
(45) Veröffentlichungstag und Bekanntmachung des Hinweises auf die Patenterteilung: **20.02.2008**
(21) Anmeldenummer: 00915113.5
(22) Anmeldetag: 23.02.2000
(51) Int. Cl.: H01R 13/52, H01R 13/436

(54) **ELEKTRISCHE STECKVERBINDUNG**
ELECTRICAL PLUG-IN CONNECTION
CONNECTEUR ELECTRIQUE

(30) Priorität: 15.04.1999 DE 29906651 U
(43) Veröffentlichungstag der Anmeldung: 04.04.2001
(73) Patentinhaber: ROBERT BOSCH GMBH, 70442 Stuttgart (DE)
(72) Erfinder: STEINHAUSER, Uwe, D-70794 Filderstadt (DE); FENGER, Stefan, D-71334 Waiblingen (DE)
(86) Internationale Anmeldenummer: PCT/DE2000/000507
(87) Internationale Veröffentlichungsnummer: WO 2000/064013

(56) Entgegenhaltungen:
- EP-A- 0 352 088
- EP-A- 0 698 945

## Beschreibung

### Stand der Technik

Die Erfindung geht aus von einer elektrischen Steckverbindung nach der Gattung des Anspruchs 1. Es ist durch die DE 41 15 119 C2 bekannt, bei einer elektrischen Steckverbindung, die aus einem ersten Steckverbinder und einem mit diesem zuordenbaren zweiten Steckverbinder besteht, in dem ersten Steckverbinder Aufnahmekammern anzuordnen, in die je ein endseitig an einer elektrischen Leitung angeschlossenes Kontaktelement eingesetzt ist.

Beim Zusammenfügen der beiden Steckverbinder treten Gegenkontaktelemente des zweiten Steckverbinders in diese zugewandte, jeweils das freie Ende der Kontaktelemente bildende Kontaktabschnitte ein. Um ein axiales Zurückschieben der Kontaktelemente durch die dabei auftretenden Kräfte zu verhindern, sind die Kontaktelemente durch ein am ersten Steckverbinder verschiebbar gelagertes Verriegelungselement in dessen Verriegelungsstellung gegen eine Axialverschiebung gesichert.

In nachteiliger Weise ist das Verriegelungselement, bezogen auf eine dem zweiten Steckverbinder zugewandten Steckseite des ersten Steckverbinders soweit axial zurückgesetzt, daß es jedes der Kontaktelemente in einem zugeordneten, axial zurückgesetzten Übergangsabschnitt verriegelt. Da die Führung des Verriegelungselements durch dessen Verschiebbarkeit an dem ersten Steckverbinder eine im Rahmen des Bewegungsspiels vorhandene Öffnung an dem ersten Steckverbinder darstellt, muß ein Dichtmittel, das in gekoppeltem Zustand der Steckverbindung den ersten Steckverbinder gegenüber dem zweiten Steckverbinder abdichtet, in Aufsteckrichtung des zweiten Steckverbinders auf den ersten Steckverbinder dem Verriegelungselement axial nachgeordnet sein, damit bei gekoppelter Steckverbindung das Verriegelungselement im abgedichteten Bereich liegt.

Diese Anordnung führt jedoch in unerwünschter Weise zu einer ausladenden großvolumigen Steckverbindung.

Ferner ist durch die EP-A-0352 088 eine elektrische Steckverbindung bekannt, die Kontaktelemente mit einem Kontaktrahmen zeigt, an dem außenliegend Verriegelungskörper angebracht sind, die durch ein Verriegelungselement in einer Verriegelungsstellung formschlüssig axial überdeckt sind.

### Vorteile der Erfindung

Die erfindungsgemäße Steckverbindung mit den kennzeichnenden Merkmalen des Anspruchs 1 hat den Vorteil, dass die zuvor erwähnte Unzulänglichkeit vermieden wird und eine Steckverbindung mit kleinem Bauvolumen verwirklicht ist.

Mit Kontaktelementen, die jeweils in radialer Beabstandung zu den die freien Enden des Kontaktelements bildenden Kontaktabschnitten wenigstens einen Verriegelungskörper aufweisen, läßt sich das Verriegelungselement, das in der Verriegelungsstellung diese Verriegelungskörper formschlüssig axial überdeckt, in räumlicher Nähe zu den freien Enden der Kontaktelemente und damit zur Steckseite des ersten Steckverbinders anordnen.

Ein in Aufsteckrichtung des zweiten Steckverbinders auf den ersten Steckverbinder dem Verriegelungselement axial nachgeordnetes Dichtelement kann in entsprechender Weise zur Steckseite des ersten Steckverbinders hin axial vorverlagert werden, so daß bei dieser Anordnung der Übergriff des zweiten Steckverbinders über den ersten Steckverbinder auf einem geringeren axialen Kopplungsweg verwirklicht ist. Dies ermöglicht eine kleinbauende Steckverbindung, die auch unter beengten Einbauverhältnissen noch einsetzbar ist.

In den Unteransprüchen sind vorteilhafte Maßnahmen für die Realisierung der Erfindung angegeben. Insbesondere nach Anspruch 3 weist das Verriegelungselement Kodierteile auf, die ein Schließen der Steckverbindung nur bei einem komplementär kodierten zweiten Steckverbinder ermöglichen. Die Kodierteile lassen sich an dem kleinbauenden Verriegelungselement ohne größeren Fertigungsaufwand variieren, so daß das Gehäuse des ersten Steckverbinders für alle Kopplungsvarianten mit dem zweiten Steckverbinder in unveränderter Form ohne eigene Kodierteile gefertigt werden kann. Dadurch läßt sich die Steckvorrichtung in Großserienfertigung in besonders wirtschaftlich vorteilhafter Weise fertigen.

### Zeichnung

Ein Ausführungsbeispiel der Erfindung ist in der Zeichnung dargestellt und in der nachfolgenden Beschreibung näher beschrieben. Es zeigt die einzige Figur eine Steckverbindung, teilweise geschnitten, in einer Seitenansicht.

### Beschreibung des Ausführungsbeispiels

Bei dem Ausführungsbeispiel sind als Teile einer Steckverbindung 11 abschnittsweise ein erster Steckverbinder 12 und ein mit diesem koppelbarer zweiter Steckverbinder 13 dargestellt. Der erste Steckverbinder 12 weist ein Gehäuse 14 auf, das aus elektrisch isoliertem Kunststoff hergestellt ist. Das Gehäuse 14 ist als ein annähernd quaderförmiger langgestreckter Körper ausgebildet, der mit dem Schließen der Steckverbindung 11 in eine angepaßte topfförmige Einsteckaufnahme 16 des zweiten Steckverbinder 13 bereichsweise eingefügt wird.

In einer Aufnahme 17 einer Mantelfläche 18 des Gehäuses 14 ist ein Dichtmittel 19 ortsfest gelagert, das beim Schließen der Steckverbindung 11 zu einer Innenfläche 21 in der Einstecköffnung 16 des zweiten Steckverbinders 13 hin dichtet, so daß das Innere der Steckverbindung 11 über diese Kopplungsstellen der beiden Steckverbinder 12, 13 abgedichtet ist.

In dem Gehäuse 14 ist eine der Polzahl des ersten Steckverbinders 12 entsprechende Anzahl von in ihrem Längsverlauf axial gerichteten Aufnahmekammern 22 ausgebildet, die in einer Reihe nebeneinander liegend angeordnet sind und von denen eine, im Schnitt durch eine Längsachse 23 in der Figur dargestellt ist.

In jede der Aufnahmekammern 22 ist ein Kontaktelement 24, das als eine Flachsteckhülse ausgebildet ist, längs eines Pfeiles 26 eingesetzt und symmetrisch zur Längsachse 23 angeordnet.

Das Kontaktelement 24 weist in Einsteckrichtung vorne liegend in einem freiliegenden Endbereich 27 des Kontaktelementes 24 einen Kontaktabschnitt 28 auf. Der Kontaktabschnitt 28 ist gebildet durch vier Federschenkel, die sich paarweise symmetrisch zur Längsachse 23 gegenüberstehen und zur Bildung von Kontaktstellen mit einem messerförmigen Kontaktteil 32 des zweiten Steckverbinders 13 bogenförmig aufeinander zulaufen. An ihren freien Enden sind die Federschenkel 29 zur Bildung eines Einführbereiches 33 im wesentlichen gegenläufig auseinandergespreizt.

An den Kontaktabschnitt 28 schließt sich ein langgezogener Mittelabschnitt 34 an, in dem die Federschenkel 29 mit weitem Abstand, der die mehrfache Dicke des Kontaktteils 32 beträgt, parallel zueinander laufen. Der Mittelabschnitt 34 geht über in einen halsförmigen Übergangsabschnitt 36, dem ein, das andere Ende des Kontaktelements 24 bildender Anschlußabschnitt 37 nachfolgt. Der Übergangsabschnitt 36 weist gegenüber den ihn begrenzenden Abschnitten 34, 37 eine verringerte Querschnittsfläche auf. In dem Anschlußabschnitt 37 ist nicht näher dargestellter Weise eine elektrische Leitung 38 elektrisch kontaktierend angeschlossen.

Der Kontaktabschnitt 28 und der Mittelabschnitt 34 ist ummantelt von einem kastenförmigen Kontaktrahmen 39. Aus sich parallel gegenüberstehenden Seitenwänden 41 des Kontaktrahmens 39 sind Rastzungen 42 ausgeklinkt, die schräg zur Längsachse 23 nach außen geneigt bei vollständig in die Aufnahmekammer 22 eingeschobenem Kontaktelement 24 Vorsprünge 43 des Gehäuses, die in die Aufnahmekammer 22 ragen, hintergreifen und so eine primäre Auszugssicherung des Kontaktelements 24 aus der Aufnahmekammer 22 bilden.

Im Endbereich 27 weist der Kontaktrahmen 39 von den Seitenwänden 41 radial abstehende Verriegelungskörper 44 auf. In dem Gehäuse 14 ist, dem Endbereich 27 der Kontaktelemente 24 benachbart, ein Verriegelungselement 46 quer zur Einsteckrichtung der Kontaktelemente 24 und der Verriegelungskörper 44 in die Aufnahmekammern 22 verschiebbar gelagert.

Das Verriegelungselement 46 ist von einer Entriegelungsstellung, in der es die Zusammenführung der beiden Steckverbinder 12, 13 verhindert, in eine Verriegelungsstellung, in der die Kopplung der beiden Steckverbinder 12, 13 möglich ist und in der die Verriegelungskörper 44 an den Kontaktelementen 24 von dem Verriegelungselement 46 formschlüssig axial überdeckt sind, überführbar. Das Verriegelungselement 46 ist jedoch nur dann in die Verriegelungsstellung überführbar, wenn die in die Gehäuse 14 eingebrachten Kontaktelemente 24 völlig in die Aufnahmekammern 22 eingeschoben sind. Das Verriegelungselement 46 bildet dann eine sekundäre Auszugsicherung der Kontaktelemente 24 aus den Aufnahmekammern 22.

Das Verriegelungselement 46 ist mit Kodierteilen 47 versehen, die ein Schließen der Steckverbindung 11 nur bei einem komplementär kodierten zweiten Steckverbinder 13 ermöglichen. Somit kann das Gehäuse 14 ohne Kodierteile 47 in einheitlicher Ausgestaltung in großer Stückzahl kostengünstig gefertigt werden, da die Verkörperung der Kodierung des ersten Steckverbinders 12 an dem kleinen und einfach auswechselbaren Verriegelungselement 46 erfolgt.

An der Mantelfläche 18 des Gehäuses 14 ist, dem Verriegelungselement 46 in axialer Richtung nachfolgend und zu dem Übergangsabschnitt 36 und einem angrenzenden Teil des Mittelabschnitts 34 radial beabstandet, das Dichtmittel 19 ortsfest gelagert. Das Dichtmittel 19 ist als eine umlaufende geschlossene gummielastische Radialdichtung ausgebildet, die der Form des Gehäuses 14, welche durch die in Reihe angeordneten Kontaktelemente 24 axial langgestreckt ist, angepaßt ist. Das Dichtmittel 19 weist außenliegend radial hervorstehende umlaufende Dichtwülste 48 auf, die sich bei geschlossener Steckverbindung 11 an der Innenfläche 21 der topfförmigen Einsteckaufnahme 16 des zweiten Steckverbinder 13 kraftschlüssig abstützen und die Steckverbindung 11 linienförmig abdichten.

Durch die räumliche Nähe des Dichtungsmittels 19 zu dem freiliegenden Endbereich 27 der Kontaktelemente 24 und zu den dem zweiten Steckverbinder 13 zugewandten Kontaktabschnitten 28 kann die Einsteckaufnahme 16 in ihrer Axialerstreckung zum Umgreifen des Dichtmittels 19 kurz gehalten werden.

Diese Anordnung, die ermöglicht ist durch die Anbringung des Verriegelungselements 46 und der Verriegelungskörper 44 in einem Teil des ersten Steckverbinders 12, der dem zweiten Steckverbinder 13 benachbart ist, führt zu einer kleinbauenden Steckverbindung 11, die auch noch unter beengten Einbauverhältnissen, wie sie in Kraftfahrzeugen häufig vorkommen, einsetzbar ist.

## Patentansprüche

1. Elektrische Steckverbindung mit einem ersten Steckverbinder (12), der lösbar mit einem zweiten Steckverbinder (13) in axialer Richtung koppelbar ist, mit einem Gehäuse (14) des ersten Steckverbinders (12) aus Isolierstoff, in dem mehrere nebeneinander liegende Aufnahmekammern (22) ausgebildet sind, in denen je ein Kontaktelement (24) in axialer Richtung einsetzbar ist, das in Einsetzrichtung vorne liegend in einem freiliegenden Endbereich (27) des Kontaktelements (24) einen Kontaktabschnitt (28) aufweist, an den sich ein Mittelabschnitt (34), ein halsförmiger Übergangsabschnitt (36) und am anderen Ende des Kontaktelements (24) ein Anschlußabschnitt (37) anschließt, mit einem an dem Gehäuse (14) verschiebbar gelagerten Verriegelungselement (46), das bei völlig in die Aufnahmekammern (22) eingesetzten Kontaktelementen (24) quer zur Einsetzrichtung der Kontaktelemente (24) in die Aufnahmekammern (22) von einer Entriegelungsstellung in eine Verriegelungsstellung zur Sicherung der Kontaktelemente (24) gegenüber einer Axialverschiebung verschiebbar ist und mit einem dem Verriegelungselement (46) in axialer Richtung nachfolgend am Gehäuse (14) angeordneten Dichtmittel (19), das in gekoppeltem Zustand der Steckverbindung (11) den ersten Steckverbinder (12) gegenüber dem zweiten Steckverbinder (13) abdichtet, **dadurch gekennzeichnet, dass** wenigstens der Kontaktabschnitt (28) von einem Kontaktrahmen (39) umgeben ist, an dem außenliegend mindestens ein Verriegelungskörper (44) angebracht ist, der in der Verriegelungsstellung des Verriegelungselements (46) durch diesen formschlüssig axial überdeckt ist und das Dichtmittel (19), zumindest teilweise, in radialer Beabstandung zu dem Übergangsabschnitt (36) angeordnet ist.

2. Steckverbindung nach Anspruch 1, **dadurch gekennzeichnet, dass** der Kontaktrahmen (39) kastenförmig ist und an einer Seitenwand (41) des Kontaktrahmens (39) im Endbereich (27) der Verriegelungskörper (44) ausgebildet ist, der sich quer zur Verschieberichtung des Verriegelungselements (46) erstreckt.

3. Steckverbindung nach Anspruch 2, **dadurch gekennzeichnet, dass** das Verriegelungselement (46) Kodierteile (47) aufweist, die das Koppeln der beiden Steckverbinder (12, 13) zum Schließen der Steckverbindung (11) nur bei einem komplementär kodierten zweiten Steckverbinder (13) ermöglichen.

4. Steckverbindung nach Anspruch 3, **dadurch gekennzeichnet, dass** das Dichtmittel (19) als eine Radialrichtung ausgebildet ist, die sich bei geschlossener Steckverbindung (11) an einer Innenfläche (21) einer Einsteckaufnahme (16) des zweiten Steckverbinders (13) kraftschlüssig abstützt.

## Claims

1. Electrical plug connection comprising a first plug connector (12) which can be releasably coupled to a second plug connector (13) in the axial direction, comprising a housing (14) of the first plug connector (12) which is made of insulating material in which a plurality of accommodation chambers (22), which are situated next to one another, are formed, it being possible for in each case one contact element (24) to be inserted into the said accommodation chambers in the axial direction, the said contact element having a contact section (28) in an exposed end region (27) of the contact element (24) at the front in the direction of insertion, and a middle section (34), a neck-like transition section (36) and, at the other end of the contact element (24), a connection section (37) adjoining the said contact section, comprising a locking element (46) which is displaceably mounted on the housing (14) and can be displaced from an unlocking position to a locking position, in order to secure the contact elements (24) against axial displacement, transverse to the direction of insertion of the contact elements (24) into the accommodation chambers (22) when the contact elements (24) are fully inserted into the accommodation chambers (22), and comprising a sealing means (19) which is arranged on the housing (14) downstream of the locking element (46) in the axial direction and seals off the first plug connector (12) from the second plug connector (13) when the plug connection (11) is in the coupled state, **characterized in that** at least the contact section (28) is surrounded by a contact frame (39) which has at least one locking body (44) fitted to the outside, the said locking body being axially covered by the locking element (46) in an interlocking manner in the locking position of this locking element, and the sealing means (19) being arranged, at least partially, at a radial distance from the transition section (36).

2. Plug connection according to Claim 1, **characterized in that** the contact frame (39) is box-like and the locking body (44), which extends transverse to the direction of displacement of the locking element (46), is formed on a side wall (41) of the contact frame (39) in the end region (27).

3. Plug connection according to Claim 2, **characterized in that** the locking element (46) has coding parts (47) which permit coupling of the two plug connectors (12, 13) for the purpose of closing the plug connection (11) only when there is a complementarily coded second plug connector (13).

4. Plug connection according to Claim 3, **characterized in that** the sealing means (19) is formed as a radial seal which is supported on an inner face (21) of an insertion receptacle (16) of the second plug connector (13) in a force-fitting manner when the plug connection (11) is closed.

## Revendications

1. Connexion électrique comprenant un premier connecteur (12) couplé de manière amovible dans la direction axiale avec un second connecteur (13),
un boîtier (14) du premier connecteur (12) en matière isolante dans lequel sont réalisées plusieurs chambres de réception (22), juxtaposées, et dans lequel chaque élément de contact (24) s'introduit dans la direction axiale, cet élément ayant à l'avant, dans le sens de l'introduction, une zone d'extrémité (27) libre de l'élément de contact (24) dans un segment de contact (28) se poursuivant par un segment médian (34), un segment transitoire en forme de col et à l'autre extrémité de l'élément de contact (24), un segment de terminaison (37),
un élément de verrouillage (46) monté coulissant sur le boîtier (14), et qui, lorsque les éléments de contact (24) sont logés complètement dans les chambres de réception (22), peut coulisser transversalement à la direction d'introduction des éléments de contact (24) dans les chambres de réception (22) d'une position de déverrouillage à une position de verrouillage pour bloquer les éléments de contact (24) en coulissement axial et
un moyen d'étanchéité (19) prévu sur le boîtier (14) en aval, dans la direction axiale de l'élément de verrouillage (46), et qui, à l'état couplé de la connexion (11) assure l'étanchéité du premier connecteur (12) par rapport au second connecteur (13),
**caractérisée en ce qu'**
au moins le segment de contact (28) est entouré par un cadre de contact (39) muni extérieurement d'au moins un corps de verrouillage (44) qui passe dans la position de verrouillage de l'élément de verrouillage (46) en le recouvrant axialement au moins par une liaison par la forme et le moyen d'étanchéité (19) est au moins en partie écarté radialement du segment transitoire (36).

2. Connexion selon la revendication 1,
**caractérisée en ce que**
le cadre de contact (39) est en forme de caisson et la paroi latérale (41) du cadre de contact (39) est réalisée dans la zone d'extrémité (27) de l'organe de verrouillage (44) qui s'étend transversalement à la direction de coulissement de l'élément de verrouillage (46).

3. Connexion selon la revendication 2,
**caractérisée en ce que**
l'élément de verrouillage (46) présente des parties codées (47) permettant le couplage des deux connecteurs (12, 13) pour fermer la connexion (11) seulement avec un autre connecteur (13) à codage complémentaire.

4. Connexion selon la revendication 3,
**caractérisée en ce que**
le moyen de pression (19) est réalisé comme joint radial qui, lorsque la connexion (11) est fermée, s'appuie contre la surface intérieure (21) du logement d'enfichage (16) du second connecteur (13) par une liaison par la force.
